# EUROPÄISCHE PATENTSCHRIFT

(11) **EP 3 856 117 B1**
(45) Veröffentlichungstag und Bekanntmachung des Hinweises auf die Patenterteilung: **21.08.2024**
(21) Anmeldenummer: 19789872.9
(22) Anmeldetag: 30.09.2019
(51) Int. Cl.: A61H 7/00, A61H 23/00, A61H 23/02, A61H 15/00

(54) **PORTABLES MASSAGEGERÄT MIT KNETENDER UND KLOPFENDER MASSAGEFUNKTION**
PORTABLE MASSAGE DEVICE WITH KNEADING MASSAGE AND PERCUSSION MASSAGE FUNCTION
APPAREIL DE MASSAGE PORTABLE COMPRENANT UNE FONCTION DE MASSAGE À PÉTRISSAGE ET À PERCUSSION

(30) Priorität: 28.09.2018 DE 202018105588 U
(43) Veröffentlichungstag der Anmeldung: 04.08.2021
(73) Patentinhaber: Grbic, Margita, 80995 München (DE)
(72) Erfinder: Grbic, Margita, 80995 München (DE)
(74) Vertreter: Kudla, Christof
(86) Internationale Anmeldenummer: PCT/EP2019/076495
(87) Internationale Veröffentlichungsnummer: WO 2020/065100

(56) Entgegenhaltungen:
- WO-A1-2013/181851
- CN-A- 106 511 047
- CN-A- 106 619 029
- CN-A- 108 294 925
- US-A- 5 305 738
- US-A1- 2017 156 975

## Beschreibung

Die Erfindung betrifft ein portables Massagegerät Portables Massagegerät mit einer Hülle, aufweisend ein formveränderliches Kontaktsegment zur Auflage auf einen zu massierenden Körperbereich, einem rotierenden Massagekopf und einem klopfenden Massagekopf wobei der rotierende Massagekopf und der klopfende Massagekopf innerhalb der Hülle angeordnet und dazu eingerichtet sind, im Betrieb eine Formveränderung des Kontaktsegments zu verursachen.

Portable Massagegeräte werden beispielsweise zur Massage des Nackens, der Schultern, der Schulterblätter, des Rückens, der Hüfte, der Beine, des Bauchs oder der Füße eingesetzt und dienen der Entspannung und Steigerung des Wohlbefindens.

Anders als stationäre Massagegeräte, wie beispielsweise fest installierte Massagebänke oder Massagestühle, können portable Massagegeräte an unterschiedlichen Orten oder sogar unterwegs verwendet werden.

Die im Stand der Technik beschriebenen portablen Massagegeräte können in der Regel nur schwingende oder hämmernde Bewegungen ausführen. Sie können jedoch die menschlichen Fingerbewegungen, insbesondere die knetenden und drückenden bzw. klopfenden Bewegungen, nicht nachahmen.

In der DE 20 201 101 281 U1 wird ein tragbares Massagegerät beschrieben, dass eine knetende Bewegung nachahmt. Das beschriebene Massagegerät umfasst Massageköpfe, die rotieren. Andere ähnliche Massagegeräte sind in folgenden Dokumenten beschrieben : CN106619029 A, WO2013/181851 A1, US2017/156975 A1.

Der vorliegenden Erfindung liegt die Aufgabe zugrunde, ein tragbares Massagegerät anzugeben, das den Massagekomfort weiter verbessert. Die Massagewirkung soll dabei die Massage durch eine massierende Person möglichst gut nachbilden.

Diese Aufgaben werden erfindungsgemäß durch den Gegenstand des Patentanspruches 1 gelöst. Vorteilhafte Weiterbildungen des Erfindungsgegenstandes sind in den Merkmalen der Unteransprüche 2 bis 15 gekennzeichnet.

Die Vorteile der Erfindung liegen insbesondere darin, dass die menschlichen Fingerbewegungen bzw. die menschlichen Massagebewegungen, insbesondere das Kneten, Klopfen und Drücken sehr gut nachgeahmt werden kann und somit bei der zu massierende Person eine sehr hohe Massagewirkung einsetzt.

Ein erfindungsgemäßes portables Massagegerät ist erfindungsgemäß bevorzugt, wobei die Hülle eine oder zwei Schlaufen (30a, 30b) aufweist, die ein halten des portablen Massagegerätes während der Massage ermöglichen. Hierdurch kann das Gerät auch während der Massage an den Körper gedrückt werden, was zu einer angenehmeren Massage führt.

Ein erfindungsgemäßes portables Massagegerät ist erfindungsgemäß bevorzugt, wobei der klopfende Massagekopf (14a, 14b) Teil eines überwiegend innerhalb eines Gehäuses (15) angeordneten Massagemechanismus ist, wobei der Massagemechanismus neben dem klopfenden Massagekopf (14a, 14b) einen Antriebsmotor (16), eine Drehwelle (17), ein Exzenterrad (18a, 18b) und einen Vibrationsarm (19a, 19b) umfasst, wobei der Antriebsmotor (16) antreibend mit der Drehwelle (17) verbunden ist, um die Drehwelle (17) zur Rotation anzutreiben, und wobei das Exzenterrad (18a, 18b) fest an der Drehwelle (17) aufgesetzt ist, und wobei der Vibrationsarm (19a, 19b) ein gegenüberliegendes erstes Ende und ein zweites Ende aufweist, und wobei das erste Ende des Vibrationsarms (19a, 19b) mit einer Bohrung (191) vorgesehen ist und drehbar an dem Exzenterrad (18a, 18b) aufgesetzt ist, und wobei an der Mittenposition des Vibrationsarms ein Langloch (192) vorgesehen ist, dessen Längenrichtung mit der Längenrichtung des Vibrationsarms (18a, 18b) identisch ist, und wobei der Vibrationsarm (18a, 18b) durch das Langloch (192) beweglich schwenkbar an das Gehäuse (15) angeschlossen ist, während sich das zweite Ende des Vibrationsarms aus dem Gehäuse (15) erstreckt und mit dem klopfenden Massagekopf (14a, 14b ) verbunden ist.

Ein erfindungsgemäßes portables Massagegerät ist erfindungsgemäß bevorzugt, wobei jeweils zwei Gruppen von den Exzenterrädern (18a, 18b), den Vibrationsarmen (19a, 19b) und den Massageköpfen (14a, 14b) vorgesehen sind und sie jeweils an beiden Enden der Drehwelle (17) angeordnet sind.

Ein erfindungsgemäßes portables Massagegerät ist erfindungsgemäß bevorzugt, wobei die exzentrischen Richtungen der beiden Gruppen von den Exzenterrädern (18a, 18b) umgekehrt angeordnet sind.

Ein erfindungsgemäßes portables Massagegerät ist erfindungsgemäß bevorzugt, wobei an dem Gehäuse (15) ein Entlastungsloch zum Hindurchführen des Vibrationsarms (19a, 19b) vorgesehen ist, wobei auf der Oberfläche des Gehäuses eine Begrenzungsnut auf einer gegenüberliegenden Seite des Entlastungslochs vorgesehen ist, und wobei der Vibrationsarm (19a, 19b) in dem Entlastungsloch durchgehend angeordnet ist, und wobei in dem Langloch (192) an der Mittenposition des Vibrationsarms eine Schwenkwelle durchgehend angeordnet ist, und wobei die Schwenkwelle fest in der Begrenzungsnut angeordnet ist, und wobei die Öffnung der Begrenzungsnut durch eine feste Abdeckung geschlossen ist.

Ein erfindungsgemäßes portables Massagegerät ist erfindungsgemäß bevorzugt, wobei in dem Gehäuse (15) eine Montagenut (21) vorgesehen ist, wobei die Drehwelle (17) durch ein Lager (20) in der Montagenut (21) drehbar befestigt ist, um wiederum eine Positionierung in dem Gehäuse (15) zu realisieren.

Ein erfindungsgemäßes portables Massagegerät ist erfindungsgemäß bevorzugt, wobei an ein Antriebsende des Antriebsmotors (16) ein erstes Riemenrad (22) angeschlossen ist, während an der Drehwelle (17) ein zweites Riemenrad (23) aufgesetzt ist, und wobei das erste Riemenrad und das zweite Riemenrad durch einen Riemen (24) eine übertragende Verbindung miteinander realisieren, und wobei der Antriebsmotor (16) durch eine Transmission des ersten Riemenrades (22), des Riemens (24) und des zweiten Riemenrades (23) die Drehwelle (17) zur Rotation antreibt.

Ein erfindungsgemäßes portables Massagegerät ist erfindungsgemäß bevorzugt, wobei an dem zweiten Ende des Vibrationsarms (19a, 19b) eine Montageplattform angeordnet ist, wobei der klopfende Massagekopf (14a, 14b) an der Montageplattform befestigt ist.

Ein erfindungsgemäßes portables Massagegerät ist erfindungsgemäß bevorzugt, wobei der klopfende Massagekopf (14a, 14b) eine hohle hemisphärische Struktur aufweist, wobei an dem klopfenden Massagekopf eine erste Positioniertreppe (141) angeordnet ist, während an der Montageplattform des Vibrationsarms (19a, 19b) eine mit der ersten Positioniertreppe (141) zusammenpassende zweite Positioniertreppe angeordnet ist, und der klopfende Massagekopf (14a, 14b) an die Montageplattform eingeschnappt ist, und wobei eine positionierende Verbindung durch das Zusammenpassen der ersten Positioniertreppe (141) und der zweiten Positioniertreppe realisiert wird.

Ein erfindungsgemäßes portables Massagegerät ist erfindungsgemäß bevorzugt, wobei zwischen dem klopfenden Massagekopf (14a, 14b) und der Montageplattform weiterhin zugeordnete Schraubenlöcher vorgesehen sind und die Schraubverbindungen dazwischen mittels Schraubenverriegelungselementen realisiert werden.

Ein erfindungsgemäßes portables Massagegerät ist erfindungsgemäß bevorzugt, wobei das Gehäuse (15) ein oberes Gehäuse (15b) und ein unteres Gehäuse (15a) umfasst, die ineinander eingreifen, wobei der Antriebsmotor (16) und die Drehwelle (17) an dem unteren Gehäuse (15a) angeordnet sind, während das Langloch (192) an der Mittenposition des Vibrationsarms (19a, 19b) beweglich schwenkbar an dem oberen Gehäuse (15b) angeschlossen ist.

Ein erfindungsgemäßes portables Massagegerät ist erfindungsgemäß bevorzugt, wobei der rotierender Massagekopf (13a, 13b) Teil eines überwiegend innerhalb eines Gehäuses angeordneten Massagemechanismus ist, wobei der Massagemechanismus neben dem rotierendem Massagekopf (13a, 13b) einen Antriebsmotor (16) und eine Drehwelle (25a, 25b) umfasst, und wobei der Antriebsmotor (16) antreibend mit der Drehwelle (25a, 25b) verbunden ist, um die Drehwelle (25a, 25b) zur Rotation anzutreiben, und wobei ein Ende der Drehwelle (25a, 25b) sich aus dem Gehäuse erstreckt und fest mit dem rotierendem Massagekopf (13a, 13b) verbunden ist.

Ein erfindungsgemäßes portables Massagegerät ist erfindungsgemäß bevorzugt, wobei die antreibende Verbindung zwischen Antriebsmotor (16) und Drehwelle (25a, 25b) über eine Schnecke (26a, 26b), die an ein Antriebsende des Antriebsmotors (16) angeschlossen ist, ein zweistufiges Zahnrad (27a, 27b), das an die der Schnecke (26a, 26b) angeordnet ist, und ein einstufiges Zahnrad (28a, 28b), das an dem zweistufigen Zahnrad (27a, 27b) angeordnet ist und an dem die Drehwelle (25a, 25b) angeordnet ist, erfolgt, wobei das zweistufige Zahnrad (27a, 27b) mit der Schnecke (26a, 26b) eingreift und wobei das einstufige Zahnrad (28a, 28b) mit dem zweistufigen Zahnrad (27a, 27b) eingreift.

Ein erfindungsgemäßes portables Massagegerät ist erfindungsgemäß bevorzugt, wobei jeweils zwei Gruppen von den Schnecken (26a, 26b), den einstufigen Zahnrädern (28a, 28b), den einstufigen Zahnrädern (28a, 28b), den Drehwellen (25a, 25b) und den rotierenden Massageköpfen (13a, 13b) vorgesehen sind und sie jeweils an beiden Enden der Antriebswellen des Antriebsmotors (16) angeordnet sind.

Erfindungsgemäß der rotierende Massagekopf (13a, 13b) und der klopfende Massagekopf (14a, 14b) verschiedene Massageköpfe sind.

Eigene Untersuchungen haben gezeigt, dass hierdurch eine besonders entspannende Massage erzielt werden kann im Vergleich mit Massagegeräten, bei denen der rotierende Massagekopf auch gleichzeitig eine klopfende Bewegung durchführt. Durch die klopfende Bewegung wird in diesem Fall der Kontakt des Massagekopfes während der rotierenden Bewegung des Massagekopfes unterbrochen, sodass die Massage nicht so angenehm wirkt, wie bei einem Gerät, bei dem zwei unterschiedliche Massageköpfe vorliegen.

Erfindungsgemäß bevorzugt wird der Motor elektrisch angetrieben. Hierbei ist es erfindungsgemäß besonders bevorzugt, wenn der Motor durch einen Akkumulator mit elektrischer Energie versorgt wird und der Akkumulator vorzugsweise innerhalb der Hülle (11) angeordnet ist.

Erfindungsgemäß das portable Massagegerät ein Gewicht von unter 10 Kg, vorzugsweise ein Gewicht von unter 5 Kg, besonders bevorzugt ein Gewicht von unter 3 Kg aufweist. Es hat sich in eigenen Untersuchungen gezeigt, dass es bei portablen Massagegeräten bevorzugt ist, wenn diese leicht sind und von dem Benutzer ohne weiteres getragen werden können. Insbesondere beim Aufliegen des Massagegerätes auf den zu massierenden Bereich des Körpers ist es vorteilhaft, wenn das Massagegerät ein Gewicht von unter 5 Kg, vorzugsweise unter 3 Kg aufweist, da hierdurch der Druck auf den Körper nicht unangenehm wirkt.

Nachfolgend werden bevorzugte Ausführungsformen der Erfindung unter Bezugnahme auf die beiliegenden Zeichnungen näher erläutert und beschrieben. Dabei zeigen:
Fig. 1 ein Ausführungsbeispiel des erfindungsgemäßen Massagegeräts in einer schematischen Darstellung;
Fig. 2 das erfindungsgemäße Massagegerät aus Fig. 1 in einer weiteren schematischen Darstellung;
Fig. 3 eine schematische Strukturansicht eines Gehäuses mit klopfenden Massageköpfen und rotierenden Massageköpfen in der Draufsicht;
Fig. 4 eine schematische Strukturansicht des Massagemechanismus in einem geöffneten Gehäuse mit fehlendem unteren Gehäuseteil in einer Ansicht von unten;
Fig. 5 eine schematische Strukturansicht des Gehäuses aus Fig. 3 mit fehlendem oberen Gehäuseteil und Ansicht des Massagemechanismus;
Fig. 6 die Strukturansicht aus Fig. 1 in einer weiteren schematischen Darstellung;
Fig. 7 zeigt eine schematische Strukturansicht eines Vibrationsarms;
Fig. 8 zeigt eine schematische Strukturansicht eines klopfenden Massagekopfes;
Fig. 9 zeigt eine schematische Strukturansicht eines rotierenden Massagekopfes.

Gemäß Fig. 1 und Fig. 2 umfasst das portable Massagegerät 10 eine Hülle 11, in welchem zwei rotierende Massageköpfe 13a, 13b und zwei klopfende Massageköpfe 14a, 14b angeordnet sind, und ein formveränderliches Kontaktsegment 16.

Die zwei rotierenden Massageköpfe 13a, 13b und die zwei klopfenden Massageköpfen 14a, 14b sind dazu eingerichtet, im Betrieb eine Formveränderung des Kontaktsegments 12 zu verursachen. Das portable Massagegerät 10 umfasst außerdem mehrere Heizelemente, welche innerhalb des Grundkörpers 11 angeordnet und dazu eingerichtet sind, im Betrieb eine Erwärmung des Kontaktsegments 12 zu verursachen.

Das formveränderliche Kontaktsegment 12 dient zur Auflage auf einen zu massierenden Körperbereich. Die Hülle 11 und des Kontaktsegment 12 ist aus einem Textilstoff ausgebildet. Außerdem ist das Kontaktsegment 12 gepolstert.

Die Hülle 11 weist zwei längliche Seitenteile 31a, 31b auf, welche sich jeweils seitlich von dem Kontaktsegment 12 erstrecken. Die länglichen Seitenteile 31a, 31b der Hülle 11 weisen jeweils eine Schlaufe 30a, 30b auf, welche von dem Benutzer gegriffen werden kann. An einem Seitenteil 33a ist eine Bedieneinheit 32 angeordnet, die es dem Benutzer des Massagegeräts 10 ermöglicht diesen zu steuern. Die Bedieneinheit 32 ist mit dem Steuergerät 29 elektrisch verbunden.

Fig. 3 zeigt das Gehäuse 15, mit zwei rotierenden Massageköpfen 13a, 13b und zwei klopfenden Massageköpfen 14a, 14b. Die rotierenden Massageköpfe umfassen jeweils sechs Erhebungen, die um die Drehachse des jeweiligen Massagekopfes angeordnet sind.

Fig. 4 eine schematische Strukturansicht des Massagemechanismus. Hierzu wurde der untere Gehäuseteil 15a von dem Gehäuse 15 entfernt. Zentral ist der Antriebsmotor 16 angeordnet, der zwei Antriebswellen umfasst. Die rotierenden Massageköpfe (hier nicht abgebildet) sind jeweils auf einer Drehwelle 25a, 25b angeordnet und der Antriebsmotor 16 ist mit den Drehwellen 25a, 25b antreibend verbunden ist, um die Drehwellen 25a, 25b zur Rotation anzutreiben. Die Enden der Drehwelle 25a, 25b erstrecken sich aus dem oberen Gehäuseteil 15b und sind fest mit dem rotierenden Massageköpfen verbunden ist. Die antreibende Verbindung zwischen Antriebsmotor 16 und Drehwellen 25a, 25b erfolgt über die Schnecken 26a, 26b, die jeweils an ein Antriebsende des Antriebsmotors 16 angeschlossen sind, die zweistufigen Zahnräder 27a, 27b, die jeweils an die Schnecken 26a, 26b angeordnet sind, und zwei einstufige Zahnräder 28a, 28b, die jeweils an dem zweistufigen Zahnrad 27a, 27b angeordnet sind und an den jeweils die Drehwellen 25a, 25b angeordnet sind. Hierbei greift jeweils ein zweistufiges Zahnrad 27a, 27b mit einer Schnecke 26a, 26b ein und jeweils ein einstufige Zahnrad 28a, 28b greift mit jeweils einem zweistufigen Zahnrad 27a, 27b ein. An ein Antriebsende des Antriebsmotors 16 ist ein erstes Riemenrad 22 angeschlossen und an der Drehwelle 17 ist ein zweites Riemenrad 23 aufgesetzt, wobei das erste Riemenrad 22 und das zweite Riemenrad 23 durch einen Riemen 24 eine übertragende Verbindung miteinander realisieren, und wobei der Antriebsmotor 16 durch eine Transmission des ersten Riemenrades 22, des Riemens 24 und des zweiten Riemenrades 23 die Drehwelle 17 zur Rotation antreibt. Die Exzenterräder 18a, 18b sind fest an jeweils ein Ende der Drehwelle 17 aufgesetzt und der Vibrationsarm 19a, 19b ist drehbar an dem Exzenterrad 18a, 18b aufgesetzt ist. Die Enden der Vibrationsarme 19a, 19b erstrecken sich aus dem oberen Teil des Gehäuses 15b und sind mit den klopfenden Massageköpfen 14a, 14b (hier nicht abgebildet) verbunden. Ein Steuerausgang des Steuergeräts 29 ist mit einem Eingang des Antriebsmotors 16 verbunden, um den Betrieb des Antriebsmotors 29 anzusteuern. Das Steuergerät 29 mit einer Energieversorgung und zudem mit der Bedieneinheit 32 elektrisch verbunden, um eine Steuerung durch den Benutzer zu ermöglichen.

Fig. 5 zeigt den Massagemechanismus aus Fig. 4 in einer Ansicht von der gegenüberliegenden Seite, hierzu wurde der obere Gehäuseteil 15b von dem Gehäuse 15 entfernt, während der untere Gehäuseteil 15a abgebildet ist. Zur besseren Ansicht ist jeweils nur ein klopfender Massagekopf 14a und ein rotierender Massagekopf 13a abgebildet. Die Vibrationsarme 19a, 19b sind jeweils mit einer Bohrung 191 versehen und drehbar an den Exzenterrädern 18a, 18b aufgesetz. Durch eine Drehung der Drehwelle 17 werden die Exzenterräder 18a, 18b gedreht, die Vibrationsarme 19a, 19b werden in jeweils eine Hin- und Herbewegung entlang der Längenrichtung der Vibrationsarme angetrieben. Im vorliegenden Ausführungsbeispiel sind die exzentrischen Richtungen der beiden Gruppen von den Exzenterrädern (18a, 18b) umgekehrt angeordnet, um ein gekreuztes Hämmern zu erreichen, damit eine bessere Massagewirkung realisiert werden kann.

Fig. 6 zeigt den Massagemechanismus aus Fig. 5 in einer Draufsicht, wobei beide Massageköpfe abgebildet sind.

Fig. 7 zeigt eine Vibrationsarm 19a, 19b mit einem Langloch 192, das an der Mittenposition des Vibrationsarms 19a, 19b angeordnet ist und beweglich schwenkbar an dem oberen Gehäuse 15b angeschlossen werden kann. In dem vorliegenden Ausführungsbeispiel wird eine Schwenkwelle hindurchgehend in dem Langloch 192 vorgesehen, wobei die Schwenkwelle fest in dem oben Teil des Gehäuses 15b angeordnet ist. Am unteren Ende des Vibrationsarms ist eine Bohrung 191 vorgesehen die drehbar an dem Exzenterrad 18a, 18b aufgesetzt werden kann.

Fig. 8 zeigt eine klopfenden Massagekopf 14a, 14b, der eine hohle hemisphärische Struktur aufweist. An dem Massagekopf 14a, 14b ist eine erste Positioniertreppe 141 angeordnet die an der am Vibrationsarm 19a, 19b befestigbaren Montageplattform eine mit der ersten Positioniertreppe 141 zusammenpassende zweite Positioniertreppe angeordnet werden kann, sodass der Massagekopf 14a, 14b an die Montageplattform eingeschnappt werden kann.

Fig. 9 zeigt eine drehenden Massagekopf 13a, 13b, der sechs Erhebungen aufweist, die um die Drehachse 131 des Massagekopfes angeordnet sind. Der drehende Massagekopf 13a, 13b kann an einem Ende der Drehwelle 25a, 25b befestigt werden.

### Bezugszeichenliste:

- 10: Portables Massagegerät
- 11: Hülle
- 12: formveränderliches Kontaktsegment
- 13a, 13b: rotierender Massagekopf
- 131: Drehachse des rotierenden Massagekopfes
- 14a, 14b: klopfenden Massagekopf
- 15: Gehäuses
- 15a: unteres Teil des Gehäuses 15
- 15b: oberes Teil des Gehäuses 15
- 16: Antriebsmotor
- 17: Drehwelle
- 18a, 18b: Exzenterrad
- 19a, 19b: Vibrationsarm
- 191: Bohrung
- 192: Langloch
- 20: Lager
- 21: Montagenut für Lager 20
- 22: erstes Riemenrad
- 23: zweites Riemenrad
- 24: Riemen
- 25a, 25b: Drehwelle
- 26a, 26b: Schnecke
- 27a, 27b: zweistufiges Zahnrad
- 28a, 28b: einstufiges Zahnrad
- 29: Steuergerät
- 30a, 30b: Schlaufen
- 31a, 31b: längliche Seitenteile
- 32: Bedienungseinheit

## Patentansprüche

1. Portables Massagegerät (10), umfassend
- eine Hülle (11), aufweisend ein formveränderliches Kontaktsegment (12) zur Auflage auf einen zu massierenden Körperbereich,
- einen rotierenden Massagekopf (13a, 13b),
und
- einen klopfenden Massagekopf (14a, 14b),
wobei der rotierende Massagekopf (13a, 13b) und der klopfende Massagekopf (14a, 14b) innerhalb der Hülle (11) angeordnet und dazu eingerichtet sind, im Betrieb eine Formveränderung des Kontaktsegments (12) zu verursachen, wobei der rotierende Massagekopf (13a, 13b) und der klopfende Massagekopf (14a, 14b) verschiedene Massageköpfe sind, wobei das portable Massagegerät ein Gewicht von unter 10 Kg aufweist.

2. Portables Massagegerät nach Anspruch 1, wobei der klopfende Massagekopf (14a, 14b) Teil eines überwiegend innerhalb eines Gehäuses (15) angeordneten Massagemechanismus ist, wobei der Massagemechanismus neben dem klopfenden Massagekopf (14a, 14b) einen Antriebsmotor (16), eine Drehwelle (17), ein Exzenterrad (18a, 18b) und einen Vibrationsarm (19a, 19b) umfasst, wobei der Antriebsmotor (16) antreibend mit der Drehwelle (17) verbunden ist, um die Drehwelle (17) zur Rotation anzutreiben, und wobei das Exzenterrad (18a, 18b) fest an der Drehwelle (17) aufgesetzt ist, und wobei der Vibrationsarm (19a, 19b) ein gegenüberliegendes erstes Ende und ein zweites Ende aufweist, und wobei das erste Ende des Vibrationsarms (19a, 19b) mit einer Bohrung (191) vorgesehen ist und drehbar an dem Exzenterrad (18a, 18b) aufgesetzt ist, und wobei an der Mittenposition des Vibrationsarms ein Langloch (192) vorgesehen ist, dessen Längenrichtung mit der Längenrichtung des Vibrationsarms (18a, 18b) identisch ist, und wobei der Vibrationsarm (18a, 18b) durch das Langloch (192) beweglich schwenkbar an das Gehäuse (15) angeschlossen ist, während sich das zweite Ende des Vibrationsarms aus dem Gehäuse (15) erstreckt und mit dem klopfenden Massagekopf (14a, 14b) verbunden ist.

3. Portables Massagegerät nach Anspruch 2, **dadurch gekennzeichnet, dass** jeweils zwei Gruppen von den Exzenterrädern (18a, 18b), den Vibrationsarmen (19a, 19b) und den Massageköpfen (14a, 14b) vorgesehen sind und sie jeweils an beiden Enden der Drehwelle (17) angeordnet sind.

4. Portables Massagegerät nach Anspruch 3, **dadurch gekennzeichnet, dass** die exzentrischen Richtungen der beiden Gruppen von den Exzenterrädern (18a, 18b) umgekehrt angeordnet sind.

5. Portables Massagegerät nach einem der Ansprüche 2 bis 4, **dadurch gekennzeichnet, dass** an dem Gehäuse (15) ein Entlastungsloch zum Hindurchführen des Vibrationsarms (19a, 19b) vorgesehen ist, wobei auf der Oberfläche des Gehäuses eine Begrenzungsnut auf einer gegenüberliegenden Seite des Entlastungslochs vorgesehen ist, und wobei der Vibrationsarm (19a, 19b) in dem Entlastungsloch durchgehend angeordnet ist, und wobei in dem Langloch (192) an der Mittenposition des Vibrationsarms eine Schwenkwelle durchgehend angeordnet ist, und wobei die Schwenkwelle fest in der Begrenzungsnut angeordnet ist, und wobei die Öffnung der Begrenzungsnut durch eine feste Abdeckung geschlossen ist.

6. Portables Massagegerät nach einem der Ansprüche 2 bis 5, **dadurch gekennzeichnet, dass** in dem Gehäuse (15) eine Montagenut (21) vorgesehen ist, wobei die Drehwelle (17) durch ein Lager (20) in der Montagenut (21) drehbar befestigt ist, um wiederum eine Positionierung in dem Gehäuse (15) zu realisieren.

7. Portables Massagegerät nach einem der Ansprüche 2 bis 6, **dadurch gekennzeichnet, dass** an ein Antriebsende des Antriebsmotors (16) ein erstes Riemenrad (22) angeschlossen ist, während an der Drehwelle (17) ein zweites Riemenrad (23) aufgesetzt ist, und wobei das erste Riemenrad und das zweite Riemenrad durch einen Riemen (24) eine übertragende Verbindung miteinander realisieren, und wobei der Antriebsmotor (16) durch eine Transmission des ersten Riemenrades (22), des Riemens (24) und des zweiten Riemenrades (23) die Drehwelle (17) zur Rotation antreibt.

8. Portables Massagegerät nach einem der Ansprüche 2 bis 7, **dadurch gekennzeichnet, dass** an dem zweiten Ende des Vibrationsarms (19a, 19b) eine Montageplattform angeordnet ist, wobei der klopfende Massagekopf (14a, 14b) an der Montageplattform befestigt ist.

9. Portables Massagegerät nach Anspruch 8, **dadurch gekennzeichnet, dass** der klopfende Massagekopf (14a, 14b) eine hohle hemisphärische Struktur aufweist, wobei an dem klopfenden Massagekopf eine erste Positioniertreppe (141) angeordnet ist, während an der Montageplattform des Vibrationsarms (19a, 19b) eine mit der ersten Positioniertreppe (141) zusammenpassende zweite Positioniertreppe angeordnet ist, und der klopfende Massagekopf (14a, 14b) an die Montageplattform eingeschnappt ist, und wobei eine positionierende Verbindung durch das Zusammenpassen der ersten Positioniertreppe (141) und der zweiten Positioniertreppe realisiert wird.

10. Portables Massagegerät nach Anspruch 9, **dadurch gekennzeichnet, dass** zwischen dem klopfenden Massagekopf (14a, 14b) und der Montageplattform weiterhin zugeordnete Schraubenlöcher vorgesehen sind und die Schraubverbindungen dazwischen mittels Schraubenverriegelungselementen realisiert werden.

11. Portables Massagegerät nach einem der Ansprüche 2 bis 10, **dadurch gekennzeichnet, dass** das Gehäuse (15) ein oberes Gehäuse (15b) und ein unteres Gehäuse (15a) umfasst, die ineinander eingreifen, wobei der Antriebsmotor (16) und die Drehwelle (17) an dem unteren Gehäuse (15a) angeordnet sind, während das Langloch (192) an der Mittenposition des Vibrationsarms (19a, 19b) beweglich schwenkbar an dem oberen Gehäuse (15b) angeschlossen ist.

12. Portables Massagegerät nach einem der vorherigen Ansprüche, **dadurch gekennzeichnet, dass** der rotierender Massagekopf (13a, 13b) Teil eines überwiegend innerhalb eines Gehäuses angeordneten Massagemechanismus ist, wobei der Massagemechanismus neben dem rotierendem Massagekopf (13a, 13b) einen Antriebsmotor (16) und eine Drehwelle (25a, 25b) umfasst, und wobei der Antriebsmotor (16) antreibend mit der Drehwelle (25a, 25b) verbunden ist, um die Drehwelle (25a, 25b) zur Rotation anzutreiben, und wobei ein Ende der Drehwelle (25a, 25b) sich aus dem Gehäuse erstreckt und fest mit dem rotierendem Massagekopf (13a, 13b) verbunden ist.

13. Portables Massagegerät nach Anspruch 12, **dadurch gekennzeichnet, dass** die antreibende Verbindung zwischen Antriebsmotor (16) und Drehwelle (25a, 25b) über eine Schnecke (26a, 26b), die an ein Antriebsende des Antriebsmotors (16) angeschlossen ist, ein zweistufiges Zahnrad (27a, 27b), das an die der Schnecke (26a, 26b) angeordnet ist, und ein einstufiges Zahnrad (28a, 28b), das an dem zweistufigen Zahnrad (27a, 27b) angeordnet ist und an dem die Drehwelle (25a, 25b) angeordnet ist, erfolgt, wobei das zweistufige Zahnrad (27a, 27b) mit der Schnecke (26a, 26b) eingreift und wobei das einstufige Zahnrad (28a, 28b) mit dem zweistufigen Zahnrad (27a, 27b) eingreift.

14. Portables Massagegerät nach Anspruch 13, **dadurch gekennzeichnet, dass** jeweils zwei Gruppen von den Schnecken (26a, 26b), den einstufigen Zahnrädern (28a, 28b), den einstufigen Zahnrädern (28a, 28b), den Drehwellen (25a, 25b) und den rotierenden Massageköpfen (13a, 13b) vorgesehen sind und sie jeweils an beiden Enden der Antriebswellen des Antriebsmotors (16) angeordnet sind.

15. Portables Massagegerät nach einem der vorherigen Ansprüche, **dadurch gekennzeichnet, dass** die Hülle eine oder zwei Schlaufen (30a, 30b) aufweist, die ein halten des portablen Massagegerätes während der Massage ermöglichen.

## Claims

1. Portable massage device (10), comprising
- a housing (11) having a deformable contact segment (12) for placement on an area of the body to be massaged,
- a rotating massage head (13a, 13b),
and
- a tapping massage head (14a, 14b),
wherein the rotating massage head (13a, 13b) and the tapping massage head (14a, 14b) are arranged within the housing (11) and configured to cause deformation of the contact segment (12) during operation,
wherein the rotating massage head (13a, 13b) and the tapping massage head (14a, 14b) are distinct massage heads,
wherein the portable massage device has a weight of less than 10 kg.

2. Portable massage device according to claim 1, wherein the tapping massage head (14a, 14b) is part of a massage mechanism predominantly arranged within a housing (15), the massage mechanism comprising, in addition to the tapping massage head (14a, 14b), a drive motor (16), a rotating shaft (17), an eccentric wheel (18a, 18b), and a vibration arm (19a, 19b), wherein the drive motor (16) is drivingly connected to the rotating shaft (17) to rotate the rotating shaft (17), and wherein the eccentric wheel (18a, 18b) is fixedly mounted on the rotating shaft (17), and wherein the vibration arm (19a, 19b) has a first end and a second end, the first end of the vibration arm (19a, 19b) being provided with a bore (191) and rotatably mounted on the eccentric wheel (18a, 18b), and wherein an elongated hole (192) is provided at the midpoint of the vibration arm, the longitudinal direction of the elongated hole (192) being identical to the longitudinal direction of the vibration arm (19a, 19b), and wherein the vibration arm (19a, 19b) is movably pivotably connected to the housing (15) through the elongated hole (192), while the second end of the vibration arm extends out of the housing (15) and is connected to the tapping massage head (14a, 14b).

3. Portable massage device according to claim 2, **characterized in that** two groups of eccentric wheels (18a, 18b), vibration arms (19a, 19b), and massage heads (14a, 14b) are provided, each arranged at both ends of the rotating shaft (17).

4. Portable massage device according to claim 3, **characterized in that** the eccentric directions of the two groups of eccentric wheels (18a, 18b) are arranged oppositely.

5. Portable massage device according to any one of claims 2 to 4, **characterized in that** a relief hole is provided in the housing (15) for the vibration arm (19a, 19b) to pass through, wherein a limit groove is provided on the surface of the housing on the opposite side of the relief hole, and wherein the vibration arm (19a, 19b) is continuously arranged in the relief hole, and wherein a pivot shaft is continuously arranged in the elongated hole (192) at the midpoint of the vibration arm, and wherein the pivot shaft is fixedly arranged in the limit groove, and wherein the opening of the limit groove is closed by a fixed cover.

6. Portable massage device according to any one of claims 2 to 5, **characterized in that** a mounting groove (21) is provided in the housing (15), wherein the rotating shaft (17) is rotatably mounted in the mounting groove (21) by a bearing (20) to realize positioning in the housing (15).

7. Portable massage device according to any one of claims 2 to 6, **characterized in that** a first pulley (22) is connected to a drive end of the drive motor (16), while a second pulley (23) is mounted on the rotating shaft (17), and wherein the first pulley and the second pulley are connected by a belt (24) to achieve a transmission connection, and wherein the drive motor (16) drives the rotating shaft (17) to rotate through the transmission of the first pulley (22), the belt (24), and the second pulley (23).

8. Portable massage device according to any one of claims 2 to 7, **characterized in that** a mounting platform is arranged at the second end of the vibration arm (19a, 19b), wherein the tapping massage head (14a, 14b) is mounted on the mounting platform.

9. Portable massage device according to claim 8, **characterized in that** the tapping massage head (14a, 14b) has a hollow hemispherical structure, wherein a first positioning step (141) is provided on the tapping massage head, while a second positioning step matching the first positioning step (141) is provided on the mounting platform of the vibration arm (19a, 19b), and the tapping massage head (14a, 14b) is snapped onto the mounting platform, and wherein a positioning connection is realized by matching the first positioning step (141) and the second positioning step.

10. Portable massage device according to claim 9, **characterized in that** matching screw holes are further provided between the tapping massage head (14a, 14b) and the mounting platform, and the screw connections therebetween are realized by screw locking elements.

11. Portable massage device according to any one of claims 2 to 10, **characterized in that** the housing (15) comprises an upper housing (15b) and a lower housing (15a) that interlock, wherein the drive motor (16) and the rotating shaft (17) are arranged on the lower housing (15a), while the elongated hole (192) at the midpoint of the vibration arm (19a, 19b) is movably pivotably connected to the upper housing (15b).

12. Portable massage device according to any one of the preceding claims, **characterized in that** the rotating massage head (13a, 13b) is part of a massage mechanism predominantly arranged within a housing, the massage mechanism comprising, in addition to the rotating massage head (13a, 13b), a drive motor (16) and a rotating shaft (25a, 25b), and wherein the drive motor (16) is drivingly connected to the rotating shaft (25a, 25b) to rotate the rotating shaft (25a, 25b), and wherein one end of the rotating shaft (25a, 25b) extends out of the housing and is fixedly connected to the rotating massage head (13a, 13b).

13. Portable massage device according to claim 12, **characterized in that** the driving connection between the drive motor (16) and the rotating shaft (25a, 25b) is achieved by a worm (26a, 26b) connected to a drive end of the drive motor (16), a two-stage gear (27a, 27b) arranged at the worm (26a, 26b), and a single-stage gear (28a, 28b) arranged at the two-stage gear (27a, 27b) and the rotating shaft (25a, 25b), wherein the two-stage gear (27a, 27b) engages with the worm (26a, 26b) and the single-stage gear (28a, 28b) engages with the two-stage gear (27a, 27b).

14. Portable massage device according to claim 13, **characterized in that** two groups of worms (26a, 26b), single-stage gears (28a, 28b), single-stage gears (28a, 28b), rotating shafts (25a, 25b), and rotating massage heads (13a, 13b) are provided, each arranged at both ends of the drive shafts of the drive motor (16).

15. Portable massage device according to any one of the preceding claims, **characterized in that** the housing comprises one or two loops (30a, 30b) that allow holding the portable massage device during the massage.

## Revendications

1. Appareil de massage portable (10), comprenant
- une coque (11), ayant un segment de contact déformable (12) pour la pose sur une zone du corps à masser,
- une tête de massage rotative (13a, 13b),
et
- une tête de massage tapotante (14a, 14b),
où la tête de massage rotative (13a, 13b) et la tête de massage tapotante (14a, 14b) sont disposées à l'intérieur de la coque (11) et configurées pour provoquer une déformation du segment de contact (12) pendant le fonctionnement,
où la tête de massage rotative (13a, 13b) et la tête de massage tapotante (14a, 14b) sont des têtes de massage distinctes,
où l'appareil de massage portable a un poids inférieur à 10 kg.

2. Appareil de massage portable selon la revendication 1, où la tête de massage tapotante (14a, 14b) fait partie d'un mécanisme de massage disposé principalement à l'intérieur d'un boîtier (15), le mécanisme de massage comprenant, en plus de la tête de massage tapotante (14a, 14b), un moteur d'entraînement (16), un arbre rotatif (17), une roue excentrique (18a, 18b) et un bras vibrant (19a, 19b), où le moteur d'entraînement (16) est relié en entraînement à l'arbre rotatif (17) pour faire tourner l'arbre rotatif (17), et où la roue excentrique (18a, 18b) est fixée sur l'arbre rotatif (17), et où le bras vibrant (19a, 19b) a une première extrémité et une seconde extrémité opposées, et où la première extrémité du bras vibrant (19a, 19b) est pourvue d'un trou (191) et est montée rotativement sur la roue excentrique (18a, 18b), et où un trou oblong (192) est prévu à la position médiane du bras vibrant, la direction longitudinale du trou oblong (192) étant identique à la direction longitudinale du bras vibrant (19a, 19b), et où le bras vibrant (19a, 19b) est raccordé de manière pivotante mobile au boîtier (15) à travers le trou oblong (192), tandis que la seconde extrémité du bras vibrant s'étend hors du boîtier (15) et est connectée à la tête de massage tapotante (14a, 14b).

3. Appareil de massage portable selon la revendication 2, **caractérisé en ce que** deux groupes de roues excentriques (18a, 18b), bras vibrants (19a, 19b) et têtes de massage (14a, 14b) sont prévus et disposés respectivement à chaque extrémité de l'arbre rotatif (17).

4. Appareil de massage portable selon la revendication 3, **caractérisé en ce que** les directions excentriques des deux groupes de roues excentriques (18a, 18b) sont disposées de manière opposée.

5. Appareil de massage portable selon l'une des revendications 2 à 4, **caractérisé en ce qu'**un trou de décharge est prévu sur le boîtier (15) pour le passage du bras vibrant (19a, 19b), où une rainure de limitation est prévue sur la surface du boîtier du côté opposé au trou de décharge, et où le bras vibrant (19a, 19b) est disposé de manière continue dans le trou de décharge, et où un arbre de pivotement est disposé de manière continue dans le trou oblong (192) à la position médiane du bras vibrant, et où l'arbre de pivotement est fixé dans la rainure de limitation, et où l'ouverture de la rainure de limitation est fermée par un couvercle fixe.

6. Appareil de massage portable selon l'une des revendications 2 à 5, **caractérisé en ce qu'**une rainure de montage (21) est prévue dans le boîtier (15), où l'arbre rotatif (17) est fixé de manière rotative dans la rainure de montage (21) par un palier (20) pour réaliser un positionnement dans le boîtier (15).

7. Appareil de massage portable selon l'une des revendications 2 à 6, **caractérisé en ce qu'**une première poulie (22) est connectée à une extrémité d'entraînement du moteur d'entraînement (16), tandis qu'une seconde poulie (23) est montée sur l'arbre rotatif (17), et où la première poulie et la seconde poulie sont connectées par une courroie (24) pour réaliser une connexion de transmission, et où le moteur d'entraînement (16) entraîne l'arbre rotatif (17) en rotation par la transmission de la première poulie (22), de la courroie (24) et de la seconde poulie (23).

8. Appareil de massage portable selon l'une des revendications 2 à 7, **caractérisé en ce qu'**une plateforme de montage est disposée à la seconde extrémité du bras vibrant (19a, 19b), où la tête de massage tapotante (14a, 14b) est fixée à la plateforme de montage.

9. Appareil de massage portable selon la revendication 8, **caractérisé en ce que** la tête de massage tapotante (14a, 14b) a une structure hémisphérique creuse, où une première marche de positionnement (141) est prévue sur la tête de massage tapotante, tandis qu'une seconde marche de positionnement correspondant à la première marche de positionnement (141) est prévue sur la plateforme de montage du bras vibrant (19a, 19b), et la tête de massage tapotante (14a, 14b) est encliquetée sur la plateforme de montage, et où une connexion de positionnement est réalisée en faisant correspondre la première marche de positionnement (141) et la seconde marche de positionnement.

10. Appareil de massage portable selon la revendication 9, **caractérisé en ce que** des trous de vis correspondants sont en outre prévus entre la tête de massage tapotante (14a, 14b) et la plateforme de montage, et les connexions de vis entre eux sont réalisées par des éléments de verrouillage de vis.

11. Appareil de massage portable selon l'une des revendications 2 à 10, **caractérisé en ce que** le boîtier (15) comprend un boîtier supérieur (15b) et un boîtier inférieur (15a) qui s'emboîtent, où le moteur d'entraînement (16) et l'arbre rotatif (17) sont disposés sur le boîtier inférieur (15a), tandis que le trou oblong (192) à la position médiane du bras vibrant (19a, 19b) est raccordé de manière pivotante mobile au boîtier supérieur (15b).

12. Appareil de massage portable selon l'une des revendications précédentes, **caractérisé en ce que** la tête de massage rotative (13a, 13b) fait partie d'un mécanisme de massage disposé principalement à l'intérieur d'un boîtier, le mécanisme de massage comprenant, en plus de la tête de massage rotative (13a, 13b), un moteur d'entraînement (16) et un arbre rotatif (25a, 25b), et où le moteur d'entraînement (16) est relié en entraînement à l'arbre rotatif (25a, 25b) pour faire tourner l'arbre rotatif (25a, 25b), et où une extrémité de l'arbre rotatif (25a, 25b) s'étend hors du boîtier et est fixée à la tête de massage rotative (13a, 13b).

13. Appareil de massage portable selon la revendication 12, **caractérisé en ce que** la connexion d'entraînement entre le moteur d'entraînement (16) et l'arbre rotatif (25a, 25b) est réalisée par une vis sans fin (26a, 26b) connectée à une extrémité d'entraînement du moteur d'entraînement (16), un engrenage à deux étages (27a, 27b) disposé sur la vis sans fin (26a, 26b), et un engrenage à un étage (28a, 28b) disposé sur l'engrenage à deux étages (27a, 27b) et sur l'arbre rotatif (25a, 25b), où l'engrenage à deux étages (27a, 27b) engrène avec la vis sans fin (26a, 26b) et où l'engrenage à un étage (28a, 28b) engrène avec l'engrenage à deux étages (27a, 27b).

14. Appareil de massage portable selon la revendication 13, **caractérisé en ce que** deux groupes de vis sans fin (26a, 26b), d'engrenages à un étage (28a, 28b), d'engrenages à un étage (28a, 28b), d'arbres rotatifs (25a, 25b) et de têtes de massage rotatives (13a, 13b) sont prévus et disposés respectivement à chaque extrémité des arbres d'entraînement du moteur d'entraînement (16).

15. Appareil de massage portable selon l'une des revendications précédentes, **caractérisé en ce que** la coque comprend une ou deux boucles (30a, 30b) permettant de tenir l'appareil de massage portable pendant le massage.
